# FASCICULE DE BREVET EUROPEEN

(11) **EP 1 505 008 B1**
(45) Date de publication et mention de la délivrance du brevet: **20.12.2006**
(21) Numéro de dépôt: 04300484.5
(22) Date de dépôt: 28.07.2004
(51) Int. Cl.: B65F 1/16

(54) **Conteneur de collecte de déchets**
Müllsammelbehälter
Refuse collecting container

(30) Priorité: 08.08.2003 FR 0309803
(43) Date de publication de la demande: 09.02.2005
(73) Titulaire: COMPAGNIE PLASTIC OMNIUM, 69007 Lyon (FR)
(72) Inventeur: Menegazzo, Eléna, 35143, PADOVA (IT); Paccagnella, Gianfranco, 35010, PIONCA DI VIGNZA (PADOVA) (IT)
(74) Mandataire: Remy, Vincent Noel Paul

(56) Documents cités:
- EP-A- 1 118 555
- FR-A- 1 077 114
- FR-A- 2 535 292
- GB-A- 2 290 943

## Description

La présente invention a pour objet un conteneur de collecte de déchets selon le préambule de la revendication 1.

On connaît un conteneur de collecte de déchets voir par exemple EP-A- 1 118 555, comportant :
- une cuve,
- au moins un couvercle apte à pivoter autour d'un premier axe d'articulation entre une position de fermeture et une position d'ouverture de la cuve,
- un dispositif d'ouverture du couvercle comprenant une pédale d'actionnement, permettant l'ouverture du couvercle sans déplacement dudit premier axe d'articulation,
- au moins un tourillon de levage fixé sur la cuve et apte à coopérer avec un engin de levage d'un véhicule de ramassage.

Le dispositif d'ouverture peut comporter, de manière conventionnelle, un câble 40 avec une première extrémité solidaire d'une pédale d'actionnement 16 et une deuxième extrémité solidaire du couvercle 3, permettant, lorsque la pédale 16 est actionnée, de faire pivoter le couvercle 3, autour d'un axe Y₁, vers sa position d'ouverture, comme illustré très schématiquement sur les figures 7 et 8.

Dans ce dispositif d'ouverture connu, le câble 40 s'applique contre le tourillon de levage 10 de sorte que, lorsque la pédale 16 est actionnée et que le câble 40 est déplacé, celui-ci vient frotter contre le tourillon de levage 10, ce qui provoque une usure du câble 40 et éventuellement sa rupture.

De manière connue, le premier axe d'articulation Y₁ peut être solidaire, à chaque extrémité, d'un bras apte à pivoter autour d'un deuxième axe d'articulation X passant par les tourillons de levage 10 de sorte que, lors de la prise en charge du conteneur par un véhicule de ramassage, le couvercle libère l'ouverture de la cuve et permet son vidage.

Dans ce cas, comme illustré sur la figure 9, lors du pivotement de l'axe Y₁ autour de l'axe X, le câble 40 vient frotter contre le tourillon de levage 10, en même temps qu'il subit une tension en traction relativement élevée, ce qui entraîne une usure du câble, voire la rupture de celui-ci.

L'invention vise notamment à remédier à tout ou partie des inconvénients précités.

L'invention a ainsi pour objet un conteneur de collecte de déchets, comportant :
- une cuve,
- au moins un couvercle apte à pivoter autour d'un premier axe d'articulation entre une position de fermeture et une position d'ouverture,
- un dispositif d'ouverture du couvercle comprenant une pédale d'actionnement, permettant l'ouverture du couvercle sans déplacement dudit premier axe d'articulation,
- au moins un tourillon de levage fixé sur la cuve et apte à coopérer avec un engin de levage d'un véhicule de ramassage,
caractérisé par le fait que le dispositif d'ouverture comporte :
- au moins une boucle agencée pour s'engager sur le tourillon de levage et coulisser par rapport à celui-ci,
- un premier élément filaire, notamment un câble, avec une première extrémité solidaire de la pédale et une deuxième extrémité solidaire de la boucle, permettant, lorsque la pédale est actionnée, d'entraîner la boucle vers le bas,
- un deuxième élément filaire, notamment un câble, avec une première extrémité solidaire de la boucle et une deuxième extrémité solidaire du couvercle, permettant, lorsque la boucle est entraînée vers le bas, de provoquer l'ouverture du couvercle.

Grâce à l'invention, du fait de la présence de la boucle qui coulisse sur le tourillon de levage, les éléments filaires, notamment les câbles, du dispositif d'ouverture ne s'appliquent pas sur le tourillon de levage.

Ainsi, on évite l'usure des éléments filaires due au frottement de ceux-ci sur le tourillon de levage, ce qui permet d'accroître leur durée de vie.

Par ailleurs, lorsque le premier axe d'articulation est déplacé lors du vidage de la cuve par un véhicule de ramassage, la tension en traction exercée sur les éléments filaires peut rester sensiblement égale à la tension en traction des éléments filaires lorsque ceux-ci sont en position de repos.

Ainsi, on évite que les éléments filaires, notamment les câbles, subissent une tension en traction excessive pouvant provoquer leur rupture.

La boucle peut comporter au moins une fente distincte de l'espace central de la boucle dans lequel s'étend le tourillon de levage, permettant la fixation d'une extrémité de l'un au moins des premier et deuxième éléments filaires.

La boucle peut comporter deux fentes distinctes de l'espace central de la boucle dans lequel s'étend le tourillon de levage, permettant la fixation respectivement d'une extrémité des premier et deuxième éléments filaires.

La boucle peut présenter une forme sensiblement allongée, avec notamment deux portions sensiblement rectilignes parallèles.

La boucle peut être réalisée d'un seul tenant, notamment en métal.

Dans un exemple de mise en oeuvre de l'invention, le premier axe d'articulation est solidaire à chaque extrémité d'un bras apte à pivoter autour d'un deuxième axe d'articulation distinct du premier et passant par le ou les tourillons de levage.

Chaque bras peut comporter, au-dessus du tourillon de levage, un tourillon de commande d'ouverture permettant de faire pivoter le bras correspondant.

Lesdits bras peuvent porter deux couvercles avant et arrière.

Dans un exemple de mise en oeuvre de l'invention, la pédale comporte une tige avec deux portions latérales s'étendant parallèlement à deux faces latérales de la cuve et reliées entre elles par une portion longitudinale s'étendant le long d'une face avant de la cuve.

La cuve peut présenter un volume compris sensiblement entre 1500 et 5000 litres.

L'invention sera mieux comprise à la lecture de la description détaillée qui va suivre, d'un exemple de mise en oeuvre non limitatif de l'invention, et à l'examen du dessins annexé, sur lequel :
- la figure 1 représente, schématiquement et partiellement, en vue de côté, un conteneur de collecte de déchets conforme à l'invention,
- la figure 2 représente, schématiquement et partiellement, en vue de face, le conteneur de la figure 1,
- la figure 3 représente, schématiquement et partiellement, le conteneur de la figure 1, en position de vidage sur un véhicule de ramassage,
- les figures 4 à 6 représentent, très schématiquement et partiellement, le dispositif d'ouverture du conteneur de la figure 1, conforme à l'invention, dans trois positions différentes, et
- les figures 7 à 9 représentent, très schématiquement et partiellement, un dispositif d'ouverture connu, dans trois positions différentes.

On a représenté sur la figure 1 un conteneur de collecte de déchets 1, comportant une cuve 2 ayant un volume compris entre 1500 et 5000 litres, et deux couvercles avant 3 et arrière 4.

Ces couvercles 3 et 4 sont articulés, dans l'exemple considéré, respectivement sur des axes d'articulation Y₁ et Y₂ distincts et parallèles.

Ces axes d'articulations Y₁ et Y₂ sont solidaires à chaque extrémité d'un bras 8.

En variante, les couvercles 3 et 4 peuvent être articulés autour d'un axe d'articulation commun solidaire des bras 8.

La cuve 2 comporte, sur chacune de ses faces latérales 9, un tourillon de levage 10, apte à coopérer avec un engin de levage 12, représenté très schématiquement en pointillés sur la figure 3, d'un véhicule de ramassage.

Les bras 8 sont aptes à pivoter autour d'un axe d'articulation X passant par les tourillons de levage 10.

Chaque bras 8 comporte un tourillon 13 de commande d'ouverture permettant, lors du vidage de la cuve 2 sur un véhicule de ramassage, de faire pivoter ces bras 8 afin de déplacer les couvercles 3 et 4 vers l'arrière de la cuve 2, comme illustré sur la figure 3.

Le conteneur 1 comporte un dispositif d'ouverture 15 du couvercle 3.

Ce dispositif d'ouverture 15 comporte une pédale 16 constituée d'une tige avec deux portions latérales 17 parallèles, s'étendant chacune sur une face latérale 9 de la cuve 2, et une portion longitudinale 18 s'étendant le long d'une face avant 11 de la cuve 2.

Le dispositif d'ouverture 15 comporte une boucle 30, réalisée d'un seul tenant en métal, s'engageant sur le tourillon de levage 10 et apte à coulisser par rapport à celui-ci, comme illustré très schématiquement sur les figures 4 à 6.

Cette boucle 30 présente une forme allongée avec deux portions 30a et 30b sensiblement rectilignes parallèles.

Le dispositif d'ouverture 15 comporte en outre un premier câble 31 avec une première extrémité solidaire de la pédale 16 et une deuxième extrémité solidaire de la boucle 30.

La première extrémité du câble 31 est fixée à la pédale 16 de manière conventionnelle, permettant, lorsque la pédale 16 est actionnée, de tirer ce câble 31 et d'entraîner la boucle 30 vers le bas, comme illustré sur la figure 5.

La deuxième extrémité du câble 31 est fixée dans une fente 34 de la boucle 30.

Le dispositif d'ouverture 15 comporte en outre un deuxième câble 32 avec une première extrémité solidaire de la boucle 30 et une deuxième extrémité solidaire du couvercle 3.

La deuxième extrémité du câble 32 est fixée au couvercle de manière conventionnelle, permettant, lorsque le câble 32 est tiré vers le bas, suite au coulissement de la boucle 30, de provoquer l'ouverture du couvercle 3, comme illustré sur la figure 5 et sur la figure 1 avec le couvercle 3 ouvert représenté en pointillés.

La première extrémité du câble 32 est fixée dans une fente 35 de la boucle 30.

Ces câbles 31 et 32 ne viennent pas frotter sur le tourillon de levage 10, ce qui évite une usure par frottement des câbles et permet d'augmenter leur durée de vie.

De plus, lors du vidage de la cuve 2 par un engin de levage 12 sur un véhicule de ramassage, comme illustré sur les figures 3 et 6, l'axe Y₁ se déplaçant, les câbles 31 et 32 sont soumis à des tensions en traction comparables à celles qui sont en jeu dans la position de repos illustrée à la figure 7.

Ainsi, les câbles 31 et 32 lors du vidage de la cuve 2 ne subissent pas de tensions en traction excessives.

## Revendications

1. Conteneur de collecte de déchets (1), comportant :
- une cuve (2),
- au moins un couvercle (3 ; 4) apte à pivoter autour d'un premier axe d'articulation (Y₁ ; Y₂), entre une position de fermeture et une position d'ouverture de la cuve,
- un dispositif d'ouverture (15) du couvercle comprenant une pédale d'actionnement (16), permettant l'ouverture du couvercle sans déplacement dudit premier axe d'articulation (Y₁ ; Y₂),
- au moins un tourillon de levage (10) fixé sur la cuve (2) et apte à coopérer avec un engin de levage (12) d'un véhicule de ramassage,
**caractérisé par le fait que** le dispositif d'ouverture comporte :
- au moins une boucle (30) agencée pour s'engager sur le tourillon de levage (10) et coulisser par rapport à celui-ci,
- un premier élément filaire, notamment un câble (31), avec une première extrémité solidaire de la pédale (16) et une deuxième extrémité solidaire de la boucle (30), permettant, lorsque la pédale est actionnée, d'entraîner la boucle (30) vers le bas,
- un deuxième élément filaire, notamment un câble (32), avec une première extrémité solidaire de la boucle (30) et une deuxième extrémité solidaire du couvercle (3), permettant, lorsque la boucle est entraînée vers le bas, de provoquer l'ouverture du couvercle.

2. Conteneur selon la revendication 1, **caractérisé par le fait que** la boucle (30) comporte au moins une fente (34 ; 35) distincte de l'espace central de la boucle (30) dans lequel s'étend le tourillon de levage (10), permettant la fixation d'une extrémité de l'un au moins des premier et deuxième éléments filaires (31 ; 32).

3. Conteneur selon la revendication 2, **caractérisé par le fait que** la boucle (30) comporte deux fentes (34 ; 35) distinctes de l'espace central de la boucle dans lequel s'étend le tourillon de levage, permettant la fixation respectivement d'une extrémité des premier et deuxième éléments filaires.

4. Conteneur selon l'une quelconque des revendications précédentes, **caractérisé par le fait que** la boucle (30) présente une forme sensiblement allongée, avec notamment deux portions (30a ; 30b) sensiblement rectilignes parallèles.

5. Conteneur selon l'une quelconque des revendications précédentes, **caractérisé par le fait que** la boucle (30) est réalisée d'un seul tenant, notamment en métal.

6. Conteneur selon l'une quelconque des revendications précédentes, **caractérisé par le fait que** le premier axe d'articulation (Y₁) est solidaire à chaque extrémité d'un bras (8) apte à pivoter autour d'un deuxième axe d'articulation (X) distinct du premier et passant par le ou les tourillons de levage.

7. Conteneur selon la revendication précédente, **caractérisé par le fait que** chaque bras (8) comporte, au-dessus du tourillon de levage (10), un tourillon de commande d'ouverture (13) permettant de faire pivoter le bras (8) correspondant.

8. Conteneur selon l'une des revendications 6 et 7, **caractérisé par le fait que** lesdits bras (8) portent deux couvercles avant (3) et arrière (4).

9. Conteneur selon l'une quelconque des revendications précédentes, **caractérisé par le fait que** la pédale (16) comporte une tige avec deux portions latérales (17) s'étendant parallèlement à deux faces latérales (9) de la cuve et reliées entre elles par une portion longitudinale (18) s'étendant le long d'une face avant (11) de la cuve.

10. Conteneur selon l'une quelconque des revendications précédentes, **caractérisé par le fait que** la cuve (2) présente un volume compris sensiblement entre 1500 et 5000 litres.

## Claims

1. A container (1) for collecting waste, the container comprising:
· a vessel (2);
· at least a cover (3; 4) suitable for pivoting about a first hinge axis (Y₁; Y₂) between a position for closing and a position for opening the vessel;
· a cover-opener device (15) comprising an actuator pedal (16) enabling the cover to be opened without moving said first hinge axis (Y₁; Y₂); and
· at least one hoisting stub axle (10) secured to the vessel (2) and suitable for co-operating with a hoist (12) of a waste-collection vehicle;
the container being **characterized by** the fact that the opening device comprises:
· at least one loop (30) arranged to engage on the hoisting stub axle (10) and to slide relative thereto;
· a first elongate element, in particular a cable (31), having a first end secured to the pedal (16) and a second end secured to the loop (30), enabling the loop (30) to be driven downwards when the pedal is actuated; and
· a second elongate element, in particular a cable (32), with a first end secured to the loop (30) and a second end secured to the cover (3) enabling the cover to be opened when the loop is driven downwards.

2. A container according to claim 1, **characterized by** the fact that the loop (30) includes at least one slot (34; 35) distinct from the central space of the loop (30) in which the hoisting stub axle (10) extends, enabling one end of at least one of the first and second elongate elements (31; 32) to be fastened thereto.

3. A container according to claim 2, **characterized by** the fact that the loop (30) includes two slots (34; 35) distinct from the central space of the loop in which the hoisting stub axle extends, enabling one end of each of the first and second elongate elements to be fastened respectively thereto.

4. A container according to any preceding claim, **characterized by** the fact that the loop (30) is substantially elongate in shape, in particular presenting two parallel, substantially rectilinear portions (30a; 30b).

5. A container according to any preceding claim, **characterized by** the fact that the loop (30) is made as a single piece, in particular of metal.

6. A container according to any preceding claim, **characterized by** the fact that the first hinge axis (Y₁) is secured at each end to an arm (8) suitable for pivoting about a second hinge axis (X) distinct from the first and passing via the hoisting stub axle(s).

7. A container according to the preceding claim, **characterized by** the fact that each arm (8) includes, above the hoisting stub axle (10), a stub axle (13) for controlling opening that enables the corresponding arm (8) to be caused to pivot.

8. A container according to claim 6 or claim 7,
**characterized by** the fact that said arms (8) carry two covers, a front cover (3) and a rear cover (4).

9. A container according to any preceding claim, **characterized by** the fact that the pedal (16) comprises a rod with two side portions (17) extending parallel to two side faces (9) of the vessel and connected together by a longitudinal portion (18) extending along a front face (11) of the vessel.

10. A container according to any preceding claim, **characterized by** the fact that the vessel (2) presents a volume lying substantially in the range 1500 liters to 5000 liters.

## Patentansprüche

1. Abfallsammelbehälter (1), umfassend:
- einen Tank (2),
- zumindest einen Deckel (3; 4), der um eine erste Gelenkachse (Y₁; Y₂) zwischen einer Schließposition und einer Öffnungsposition des Tanks geschwenkt werden kann,
- eine Öffnungsvorrichtung (15) des Deckels, die ein Betätigungspedal (16) zum Öffnen des Deckels ohne Verschiebung der ersten Gelenkachse (Y₁; Y₂) aufweist,
- zumindest einen Hubzapfen (10), der auf dem Tank (2) befestigt ist und mit einem Hubgerät (12) eines Abfuhrfahrzeugs zusammenwirken kann,
**dadurch gekennzeichnet, dass** die Öffnungsvorrichtung umfasst:
- zumindest eine Öse (30), die angeordnet ist, um mit dem Hubzapfen (10) in Eingriff zu gehen und in Bezug auf den Hubzapfen zu gleiten,
- ein erstes drahtgebundenes Element, insbesondere ein Kabel (31) mit einem ersten Ende, das untrennbar mit dem Pedal (16) verbunden ist, und einem zweiten Ende, das untrennbar mit der Öse (30) verbunden ist, welches die Öse (30) nach unten antreiben kann, wenn das Pedal betätigt wird,
- ein zweites drahtgebundenes Element, insbesondere ein Kabel (32) mit einem ersten Ende, das untrennbar mit der Öse (30) verbunden ist und einem zweiten Ende, das untrennbar mit dem Deckel (3) verbunden ist, welches das Öffnen des Deckels bewirken kann, wenn die Schleife nach unten angetrieben wird.

2. Container nach Anspruch 1, **dadurch gekennzeichnet, dass** die Öse (30) mindestens einen Schlitz (34; 35) umfasst, der sich vom mittigen Raum der Öse (30) unterscheidet, in welchem sich der Hubzapfen (10) erstreckt, welcher die Befestigung eines Endes von mindestens einem der ersten und zweiten drahtgebundenen Elemente (31; 32) ermöglicht.

3. Container nach Anspruch 2, **dadurch gekennzeichnet, dass** die Öse (30) zwei Schlitze (34; 35) umfasst, die sich vom mittigen Raum der Schleife unterscheiden, in welchem sich der Hubzapfen erstreckt, die die Befestigung von jeweils einem Ende der ersten und zweiten drahtgebundenen Elemente ermöglichen.

4. Container nach einem der vorhergehenden Ansprüche, **dadurch gekennzeichnet, dass** die Öse (30) eine im Wesentlichen langgezogene Form aufweist mit insbesondere zwei Abschnitten (30a; 30b), die im Wesentlichen rechtlinig parallel sind.

5. Container nach einem der vorhergehenden Ansprüche, **dadurch gekennzeichnet, dass** die Öse (30) in einem Stück, insbesondere aus Metall, ist.

6. Container nach einem der vorhergehenden Ansprüche, **dadurch gekennzeichnet, dass** die erste Gelenkachse (Y₁) an jedem Ende untrennbar mit einem Arm (8) verbunden ist, der um eine zweite Gelenkachse (X), die sich von der ersten Achse unterscheidet, geschwenkt werden kann und durch den oder die Hubzapfen läuft.

7. Container nach dem vorhergehenden Anspruch, **dadurch gekennzeichnet, dass** jeder Arm (8) über dem Hubzapfen (10) einen Öffnungssteuerzapfen (13) umfasst, der ein Schwenken des entsprechenden Arms (8) ermöglicht.

8. Container nach einem der vorhergehenden Ansprüche 6 und 7, **dadurch gekennzeichnet, dass** die Arme (8) zwei Deckel vorne (3) und hinten (4) tragen.

9. Container nach einem der vorhergehenden Ansprüche, **dadurch gekennzeichnet, dass** das Pedal (16) eine Stange mit zwei Seitenabschnitten (17) umfasst, die sich parallel zu zwei Seitenflächen (9) des Tanks erstrecken und miteinander durch einen Längsabschnitt (18) verbunden sind, der sich entlang einer Vorderseite (11) des Tanks erstreckt.

10. Container nach einem der vorhergehenden Ansprüche, **dadurch gekennzeichnet, dass** der Tank (2) ein Volumen von im Wesentlichen zwischen 1500 und 5000 Liter umfasst.
